# EUROPÄISCHE PATENTSCHRIFT

(11) **EP 4 215 815 B1**
(45) Veröffentlichungstag und Bekanntmachung des Hinweises auf die Patenterteilung: **13.08.2025**
(21) Anmeldenummer: 23150529.8
(22) Anmeldetag: 06.01.2023
(51) Int. Cl.: F23N 5/02, F23N 5/12, F23N 5/24

(54) **VERFAHREN ZUM BETREIBEN EINES FLAMMENBILDENDEN HEIZGERÄTES EINER HEIZUNGSANLAGE, COMPUTERPROGRAMM, SPEICHERMEDIUM, REGEL- UND STEUERGERÄT UND HEIZGERÄT**
METHOD FOR OPERATING A FLAME-GENERATING HEATING DEVICE OF A HEATING SYSTEM, COMPUTER PROGRAM, STORAGE MEDIUM, CONTROL DEVICE AND HEATING DEVICE
PROCÉDÉ DE FONCTIONNEMENT D'UN APPAREIL DE CHAUFFAGE À FLAMME D'UNE INSTALLATION DE CHAUFFAGE, PROGRAMME D'ORDINATEUR, SUPPORT DE MÉMOIRE, APPAREIL DE RÉGLAGE ET DE COMMANDE ET APPAREIL DE CHAUFFAGE

(30) Priorität: 11.01.2022 DE 102022100488
(43) Veröffentlichungstag der Anmeldung: 26.07.2023
(73) Patentinhaber: Vaillant GmbH, 42859 Remscheid NRW (DE)
(72) Erfinder: Rouxel, Jean-François, 44260 La Chapelle Launay (FR)
(74) Vertreter: Popp, Carsten

(56) Entgegenhaltungen:
- DE-A1- 102010 055 567
- DE-A1- 4 039 643
- US-A1- 2012 115 093

## Beschreibung

Die Erfindung betrifft ein Verfahren zum Betreiben eines flammenbildenden Heizgerätes einer Heizungsanlage, insbesondere bei Erkennen einer blockierten Abgasanlage des Heizgerätes, ein Computerprogramm, ein Speichermedium, ein Regel- und Steuergerät und ein Heizgerät.

Eine Blockade in der Abgasanlage eines Heizgerätes kann zu unsicheren Betriebszuständen des Heizgerätes führen. Insbesondere bei Heizgeräten mit einem pneumatischen Gas-Luftverbund kann bei einer zumindest teilweise blockierten Abgasanlage die Gemischzusammensetzung von Verbrennungsluft und Brenngas in einen gefährlichen Bereich driften.

Hierzu wird in der GB 210 5888 A vorgeschlagen, einen Sensor in einer Abgasanlage anzuordnen und einen Druck zu erfassen, der mit einem Referenzwert verglichen wird. Ein erhöhter Druck kann ein Hinweis auf eine blockierte Abgasanlage sein.

In der WO 2012/53681 A1 wird ein System vorgeschlagen, bei dem neben einem Druck in der Abgasanlage eine Drehzahl eines Gebläses des Heizgerätes erfasst wird. Eine Veränderung in dem Zusammenhang der beiden erfassten Werte kann auf eine zumindest teilweise blockierte Abgasanlage hindeuten.

Nachteilig an den Lösungen nach dem Stand der Technik ist die Notwendigkeit zusätzlicher Sensorik, die zusätzlich zu dem Kosten- und Montageaufwand auch die Komplexität der Heizungsanlage erhöht.

Die DE 10 2015 206 810 A1 schlägt vor, anhand eines Ansteuerungssignals eines Gebläses einer Brennervorrichtung und/ oder eines lonisationsstromes einer Flamme eine Blockade mindestens eines Fluidpfades der Brennervorrichtung zu erkennen. Dieses Verfahren ist jedoch ungenau, weil ein Betriebszustand der Brennervorrichtung nicht einbezogen wird. Die DE 10 2010 055 567 A1 offenbart ein Verfahren zum Betreiben eines flammenbildenden Heizgerätes einer Heizungsanlage mit einem Heizkreislauf. Das Verfahren umfasst den Schritt des Ermittelns einer Leistungsschranke des Heizgerätes basierend auf einem Ionisationssignal der Flamme des Heizgerätes und den Schritt des Betriebs des Heizgerätes in einem Leistungsbereich über dem Wert der Leistungsschranke.

Hiervon ausgehend ist es Aufgabe der Erfindung, ein Verfahren zum Erkennen einer blockierten Abgasanlage bzw. zum Betrieb eines Heizgerätes vorzuschlagen, das die geschilderten Probleme des Standes der Technik zumindest teilweise überwindet. Insbesondere soll das Verfahren eine sichere Detektion einer blockierten Abgasanlage ermöglichen, ohne jedoch die Komplexität der Heizungsanlage zu erhöhen. Weiter soll gegebenenfalls auch ausgehend vom Erkennen einer (teilweise) blockierten Abgasanlage eine (automatisch) angepasste Betriebsweise des Heizgerätes erfolgen.

Zudem soll die Erfindung einfach durchführbar und umsetzbar und möglichst problemlos an bestehenden Heizungsanlagen nachrüstbar sein.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zum Betreiben eines flammenbildenden Heizgerätes einer Heizungsanlage mit einem Heizkreislauf bei, umfassend zumindest die folgenden Schritte:
a) Ermitteln einer ersten unteren Leistungsschranke des Heizgerätes basierend auf der Durchflussrate des Heizkreislaufes,
b) Ermitteln einer zweiten unteren Leistungsschranke des Heizgerätes basierend auf einem Ionisationssignal der Flamme des Heizgerätes,
c) Betreiben des Heizgerätes in einem Leistungsbereich über dem größeren Wert von erster Leistungsschranke oder zweiter Leistungsschranke.

Die Schritte a), b) und c) werden bei einem regulären Verfahrensablauf in der Regel zumindest einmal in der angegebenen Reihenfolge durchgeführt. Insbesondere ist es möglich die Schritte a) bis c) permanent oder in regelmäßigen (bedarfsgerechten) zeitlichen Abständen durchzuführen.

Die Erfindung dient dem Betreiben eines Heizgerätes mit einem zumindest teilweise blockierten Abgasweg, wobei das Heizgerät mit (vorbestimmten) Betriebsparametern betrieben wird, die trotz teilweise blockiertem Abgasweg einen sicheren Betrieb ermöglichen. Gleichfalls bzw. inzident umfasst das vorgeschlagene Verfahren das Erkennen einer (unerwünscht großen) Blockade des Abgasweges, bei der ein sicheres Betreiben des Heizgerätes nicht mehr möglich ist.

Ein teilweise blockierter Abgasweg ist gekennzeichnet durch eine (unerwünschte) Behinderung der Abgasströmung und damit einer Erhöhung des Strömungswiderstandes des Abgasweges, beispielsweise durch dessen Einengung aufgrund von Ablagerungen an einer Wandung des Abgasweges.

Grundsätzlich kann das Verfahren bei jedem Heizgerät eingesetzt werden, insbesondere sinnvoll erscheint jedoch der Einsatz bei einem gasbetriebenen Heizgerät. Insbesondere vorteilhaft kann die Erfindung bei einem Heizgerät mit einem pneumatischen Gas-Luftverbund eingesetzt werden.

Das flammenbildende Heizgerät kann insbesondere dazu eingerichtet sein, einen oder mehrere fossile Brennstoffe, wie etwa Erdgas oder Wasserstoff, unter Zufuhr von Verbrennungsluft zu verbrennen, und so Wärmeenergie, beispielsweise zum Beheizen eines Gebäudes oder zur Versorgung mit Warmwasser, bereitzustellen. Das Heizgerät weist in der Regel zumindest einen Brenner und eine Einrichtung auf, die ein Gemisch von Brennstoff (Gas) und Verbrennungsluft durch einen Gemischkanal des Heizgerätes zum Brenner fördert. Das durch die Verbrennung entstehende Abgas kann durch ein Abgasrohr des Heizgerätes geführt werden, das Teil einer (übergeordneten) Abgasanlage, beispielsweise der eines Gebäudes, sein kann.

Insbesondere kann das Heizgerät einen pneumatischen Gas-Luftverbund aufweisen, der dadurch gekennzeichnet ist, dass ein Massestrom Verbrennungsluft durch eine Venturieinrichtung (Venturidüse) geleitet und entsprechend dem entstehenden Unterdruck Verbrennungsgas zugesetzt werden kann.

Der Heizkreislauf umfasst insbesondere ein Heizfluid, das mittels des Heizgerätes erhitzt werden kann. Das Heizfluid kann mittels einer Umwälzpumpe einem oder mehreren Verbrauchern (z.B. Wärmeübertragern wie Radiatoren, etc. und/oder Warmwasserabgabeeinrichtungen wie Duschen, etc.) zugeführt werden. Es ist möglich, dass das Heizfluid nach einer Wärmeabgabe wieder von dem Heizgerät erhitzt wird.

In Schritt a) erfolgt das Ermitteln einer ersten unteren Leistungsschranke des Heizgerätes, basierend auf der Durchflussrate eines Heizkreislaufes der Heizungsanlage. Dies bedeutet insbesondere, dass eine (aktuelle und/oder maximale) Durchflussrate des Heizfluides in dem Heizkreislauf gemessen wird. Die Durchflussrate kann dann z. B. rechnerisch in eine Bewertung einbezogen werden, die zu einem Wert einer ersten unteren Leistungsschranke des Heizgerätes führt. Die erste untere Leistungsgrenze ist insbesondere ein Maß dafür, welcher Mindestleistungsbedarf seitens des Heizkreislaufes an das Heizgerät besteht.

In Schritt b) erfolgt das Ermitteln einer zweiten unteren Leistungsschranke des Heizgerätes basierend auf einem Ionisationssignal der Flamme des Heizgerätes. Dies bedeutet insbesondere, dass mittels eines gemessenen Ionisationssignals in der Umgebung der Flamme eine (aktuelle) Qualität der Flamme des Heizfluides bestimmt wird. Dieses Ionisationssignal kann dann z. B. rechnerisch in eine Bewertung einbezogen werden, die zu einem Wert einer zweiten unteren Leistungsschranke des Heizgerätes führt. Die zweite untere Leistungsgrenze ist insbesondere ein Maß dafür, ob eine kontrollierbare bzw. stabile Flammenbildung im Heizgerät vorliegt.

In Schritt c) erfolgt das (kontrollierte bzw. angepasste) Betreiben des Heizgerätes in einem Leistungsbereich über dem größeren Wert von erster Leistungsschranke oder zweiter Leistungsschranke. Schritt c) kann somit umfassen, dass die gemäß Schritt a) ermittelte erste untere Leistungsschranke mit der gemäß Schritt b) ermittelten zweiten unteren Leistungsschranke verglichen wird und der Betrieb des Heizgeräts so geregelt und/oder angepasst wird, dass dieses in einem Leistungsbereich über der größeren der beiden Leistungsschranke betrieben werden.

Die erste untere Leistungsschranke gemäß Schritt a) kann anhand einer aktuellen Durchflussrate des Heizkreislaufs bestimmt werden. Die Durchflussrate des Heizkreislaufs wird im Wesentlichen durch den aktuellen Betrieb und/oder den Maximalbetrieb der Umwälzpumpe des Heizkreislaufs bestimmt.

Eine erste Durchflussrate D_{P} kann mit einem Wert angegeben werden, der von der Umwälzpumpe durch interne Routinen berechnet und bereitgestellt wird. Der von der Umwälzpumpe bereitgestellte (aktuelle) Wert für die Durchflussrate D_{P} kann beispielsweise durch ein Regel- und Steuergerät abgerufen werden, welches bevorzugt auch das hier vorgeschlagene Verfahren durchführen lässt. Die Umwälzpumpe ist insbesondere eine, deren Leistung mittels eines (aktuellen) Differenzdrucks und/oder eines (aktuellen) Temperaturunterschieds im Heizkreislauf (automatisch) geregelt wird. Als Differenzdruck wird der Druckunterschied zwischen dem in die Umwälzpumpe eintretenden und dem aus ihr austretenden Heizfluid bezeichnet. So kann der Druck in dem Heizkreislauf sinken, wenn viele Verbraucher aktiv sind, was dann eine Leistungserhöhung bei der Umwälzpumpe zur Folge hat. Im anderen Fall reagiert die Umwälzpumpe insbesondere auf Temperaturunterschiede zwischen einer Temperatur im (heißen, dem Heizgerät nachgelagerten) Vorlauf und einer Temperatur im (kälteren, dem Heizgerät vorgelagerten) Rücklauf. Ist beispielsweise der Temperaturunterschied gering, ist das ein Anzeichen dafür, dass die Pumpenleistung aktuell zu hoch ist, was zum Senken der Leistung der Umwälzpumpe führt. Die aus einer solchen Pumpenregelung ermittelte Leistung kann zur Bestimmung der aktuellen Durchflussrate herangezogen werden.

Weiter kann eine (zweite) maximal von der Umwälzpumpe erreichbare Durchflussrate Dₘₐₓ, die einer maximalen Leistungsaufnahme bzw. einem Maximalbetrieb entspricht, herangezogen werden. Die maximale Durchflussrate kann eine heizkreislaufspezifische und/oder pumpenspezifische Kenngröße sein und kann sich insbesondere bei einem minimalen Strömungswiderstand des Heizkreislaufes einstellen. Bei Umwälzpumpen, die die aktuelle Durchflussrate D_{P} nicht durch interne Routinen berechnen und/oder bei von der Umwälzpumpe bereitgestellten unplausiblen Werten D_{P}, kann die maximale Durchflussrate Dₘₐₓ herangezogen werden und anhand eines (bekannten) proportionalen Zusammenhanges zwischen der (vorliegenden) Drehzahl der Umwälzpumpe und deren Durchflussrate die aktuelle Durchflussrate bestimmt werden.

Eine (dritte) Durchflussrate D_{T} der Umwälzpumpe kann unter Einbeziehung einer Vorlauf- und Rücklauftemperatur sowie der vom Brenner bereitgestellten Wärmeenergie ermittelt werden. Grundlage für die Ermittlung kann die folgende Formel der Thermodynamik sein: $P = η \times Q = {D}_{T} \times {c}_{p} \times \left({T}_{Vor}-{T}_{R ü ck}\right)$ *Dabei sind:*
- D_{T}: die Durchflussrate des Heizkreislaufes
- *T_{Vor}*: die Vorlauftemperatur des Heizkreislaufes
- *T*_{*R*ü*ck*}: die Rücklauftemperatur des Heizkreislaufes
- *cₚ*: die Wärmekapazität des Wärmeträgers (beispielsweise Wasser)
- P: die abgegebene Wärme des Heizgerätes
- Q: die aufgenommene Leistung des Heizgerätes
- *η*: der Wirkungsgrad des Heizgerätes (bekannte Funktion von *T_{Vor}, T*_{*R*ü*ck*} und Q

Unter Einbeziehung von Schwankungen und Trägheit des Systems kann die folgende äquivalente Formel herangezogen werden, insbesondere wenn die Vorlauf- und Rücklauftemperatur sowie die aufgenommene Leistung nicht stabilisiert sind. $P \left(t\right) = η \times \overline{Q \left(t\right)} = {D}_{T} \left(t\right) \times {c}_{p} \times \left({T}_{Vor}\left(t\right)-{T}_{R ü ck}\left(t-Δt\right)\right) - K \times \frac{d}{dt} \times \left({T}_{Vor}\left(t\right)+{T}_{R ü ck}\left(t\right)\right)$ *mit* $Δ t = \frac{{V}_{W}}{\overline{{D}_{T} \left(t\right)}}$ Dabei sind:
- *V_{W}*: die im Heizkreislauf enthaltene Menge Wärmeträger
- Δ*t*: der Zeitraum, in dem der Wärmeträger den Wärmetauscher durchströmt
- K: die Wärmekapazität des Wärmetauschermaterials
- X(t): zeitabhängige Variablen
- *̅X̅*̅(̅*̅t̅*̅)̅: Durchschnittswerte für den Zeitraum, in dem der Wärmeträger durch den Wärmetauscher strömt.

Somit können drei Durchflussraten D_{P}, Dₘₐₓ und D_{T} bestimmt werden. Diese können auch in ein Verhältnis zueinander gesetzt werden und damit eine "übergeordneten" Durchflussrate-Kenngröße ergeben, die hier betrachtet werden kann. Insbesondere im Fall einer wenigstens teilweise blockierten Abgasanlage kann der Wärmeeintrag in das Heizfluid über das Heizgerät nicht mehr in einer erwarteten (konstanten) Weise aufrechterhalten werden, was in einem solchen Verhältnis der Durchflussraten erkennbar ist und dazu führt, dass auf diese Weise bzw. damit eine teilweise blockierten Abgasanlage festgestellt werden kann.

Gemäß einer bevorzugten Ausgestaltung kann die eine erste untere Leistungsschranke anhand einer minimalen Leistung des Heizgerätes bestimmt werden. Die minimale Leistung des Heizgerätes kann als die geringste Leistung des Heizgerätes angesehen werden, mit der dieses mit stabiler Flamme betreibbar ist. Beispielsweise kann die erste untere Leistungsschranke sich aus der minimalen Leistung des Heizgerätes mit einem Faktor D_{T}/Dᵤₛₑ ergeben. D_{Use} kann hierbei eine Berechnungsgröße darstellen, die zur Bestimmung der ersten unteren Leistungsschranke herangezogen wird. Insbesondere kann die Bestimmung der ersten unteren Leistungsschranke eine (unten beschriebene) Verifikation der von der Umwälzpumpe bestimmten Parameters D_{P} einbeziehen und von dieser abhängig sein. In Abhängigkeit des Ergebnisses der Verifikation des von der Umwälzpumpe bestimmten Parameters D_{P} kann die Berechnungsgröße D_{Use} definiert werden.

Beispielhaft kann eine untere Leistungsschranke anhand der Durchflussraten D_{P}, Dₘₐₓ und D_{T} unter Einbeziehung einer Verifikation der von der Umwälzpumpe bestimmten Parameters D_{P} wie folgt bestimmt werden:
1.1 Wenn keine Verifikation der von der Umwälzpumpe bestimmten Durchflussrate D_{P} durchgeführt wurde, kann die Durchflussrate D_{Use} zur Bestimmung der (ersten) unteren Leistungsschranke als Minimum von Dₘₐₓ oder D_{P} (+ Toleranz) definiert werden.
1.2 Wenn eine Verifikation der von der Umwälzpumpe bestimmten Durchflussrate D_{P} durchgeführt wurde und diese Verifikation erfolgreich war, kann die Durchflussrate D_{Use} zur Bestimmung der (ersten) unteren Leistungsschranke als D_{P} (+ Toleranz) definiert werden.
1.3 Wenn eine Verifikation der von der Umwälzpumpe bestimmten Durchflussrate D_{P} durchgeführt wurde und diese Verifikation nicht erfolgreich war, kann die Durchflussrate D_{Use} zur Bestimmung der (ersten) unteren Leistungsschranke als Dₘₐₓ definiert werden.
2. Nachdem die Durchflussraten entsprechend bestimmt oder festgelegt wurden, kann die Durchflussrate D_{T}, ermittelt anhand der Vor- und Rücklauftemperatur des Heizkreislaufes, mit D_{Use} verglichen werden.
3. Wenn D_{T}>D_{Use} das Ergebnis des Vergleichs gemäß 2. ist, kann die (erste) untere Leistungsschranke aus der minimalen Leistung des Heizgerätes mit einem Faktor D_{T}/D_{Use} bestimmt werden.
4. Wenn das Ergebnis des Vergleichs gemäß 2. nicht D_{T}>D_{Use} ist, kann die minimale Leistung des Heizgerätes als die (erste) untere Leistungsschranke definiert werden.

Das Ermitteln der zweiten unteren Leistungsschranke des Heizgerätes gemäß Schritt b) erfolgt basierend auf dem Ionisationssignal der Flamme. Ein zumindest teilweise blockierter Abgasweg der Abgasanlage kann am Ionisationssignal der Flamme des Heizgerätes insbesondere erkannt werden durch:
- eine Abschwächung des Ionisationssignals, aufgrund einer Verkleinerung der Flamme, und/oder
- einem Rauschen des Ionisationssignals, weil die Regelung mittels des Ionisationssignals in einen instabilen Bereich kommt.
Die genannten Charakteristika des Ionisationssignals der Flamme bei zumindest teilweise blockiertem Abgasweg können jedoch auch aus anderen Gründen auftreten, beispielsweise einer korrodierten Ionisationselektrode oder auch einer instabilen Verbrennung. Für eine eindeutige Identifikation eines zumindest teilweise blockierten Abgaswegs kann gegebenenfalls z. B. eine gleichzeitige Überprüfung anderer Zusatzparameter und/oder des Durchsatzes im Heizkreislauf erfolgen.

Gemäß einer vorteilhaften Ausgestaltung kann ein hybrides Ionisationssignal ermittelt werden, dass die beiden Effekte (Abschwächung und Rauschen) des Ionisationssignals bei einem zumindest teilweise blockierten Abgasweg berücksichtigt bzw. voraussetzt. Hierzu kann eine Abschwächung des Ionisationssignals erkannt und mit einem gefilterten Rauschanteil des Ionisationssignals kumuliert werden. In vorteilhafter Weise kann durch das hybride Ionisationssignal eine zumindest teilweise Blockade des Abgasweges sicher detektiert werden und beispielsweise von einer korrodierten Elektrode unterschieden werden. Da eine instabile Verbrennung regelmäßig bei einer sich verschlechternden Blockade des Abgasweges auftreten kann, kann es vorteilhaft sein, die Filterung des Rauschanteiles des lonisationssignals dahingehend anzupassen, dass eine instabile Verbrennung noch erkennbar ist.

Ein hybrides Ionisationssignal kann beispielsweise wie folge ermittelt werden. Das Ionisationssignal wird in der Regel periodisch erfasst, beispielsweise mit einem zeitlichen Abstand von 100 ms [Millisekunden]. Bei dem Ionisationssignal kann es sich insbesondere um ein Rohdaten-Signal handeln, also einem weitestgehende unverändertem Signal der Ionisationselektrode. Um ein Rauschen des (Rohdaten-)Ionisationssignales zu eliminieren, können beispielsweise ein aktuelles Signal (Ionsignalₙₑᵤ) und mindestens ein aus einer vorherigen Erfassung stammendes (altes) Signal (Ionsignalₐₗₜ) verknüpft werden: ${Ionsignal}_{Hybrid} = {Ionsignal}_{neu} + {Rauschen}_{neu}$ mit ${Rauschen}_{neu} = \frac{Filter \times {Rauschen}_{alt} + Skalar \times \left[{Ionsignal}_{neu}-{Ionsignal}_{alt}\right]}{Filter + 1}$ Die Parameter *Filter* und *Skalar* der dargestellten Gleichung dienen einer Verstärkung des lonisationssignales und einer Mittelung des Rauschanteils des Ionisationssignals.

Anhand des Ionisationssignals und/ oder des hybriden Ionisationssignals kann eine zweite untere Leistungsschranke ermittelt werden.

Charakteristisch für eine Detektion eines (teilweise) blockierten Abgasweges anhand der Durchflussrate des Heizkreislaufes gemäß Schritt a) ist eine weitestgehend proportionale Änderung des Signals bezogen auf die Rate bzw. das Maß der Blockade des Abgasweges. Mit anderen Worten kann proportional zu einem sich weiter zusetzenden Abgasweg ein dazu kontinuierlich sich veränderndes Signal basierend auf der Durchflussrate ermittelt werden. Demgegenüber kann an dem (hybriden) Ionisationssignal ein sprunghafter Anstieg festgestellt werden, sobald ein Schwellenwert der Blockierung des Abgasweges erreicht ist.

Somit können nunmehr eine erste untere Leistungsschranke basierend auf der Betrachtung der Durchflussrate der Umwälzpumpe und eine zweite Leistungsschranke basierend auf der Betrachtung des lonisationssignales der Flamme vorliegen. Von diesen beiden unteren Leistungsschranken kann die größere als untere Leistungsschranke für den Betrieb des Heizgerätes ausgewählt werden.

Durch das Betreiben des Heizgerätes gemäß Schritt c) mit der höheren der beiden unteren Leistungsschranken, ermittelt gemäß der Schritte a) und b), wird sichergestellt, dass das Heizgerät nicht in einem Leistungsbereich betrieben wird, der aufgrund der Blockade des Abgasweges zu unsicheren Betriebszuständen führen kann.

Gemäß einer vorteilhaften Ausgestaltung kann gemäß einem Schritt d) das Heizgerät eine Information über einen zumindest teilweise blockierten Abgasweg bereitstellen oder versenden. Insbesondere kann das Heizgerät eine Information über einen zumindest teilweise blockierten Abgasweg bereitstellen oder versenden, wenn einer der beiden ermittelten unteren Leistungsschranken einen Grenzwert erreicht. Der Grenzwert kann ein voreingestellter Wert sein, der beispielsweise auf dem Speicher eines Regel- und Steuergerätes des Heizgerätes hinterlegt sein kann und einen Schwellwert repräsentiert, über dem eine sicherer Betrieb des Heizgerätes nicht mehr gewährleistet ist.

Gemäß einer weiteren vorteilhaften Ausgestaltung kann sich das Heizgerät bei Durchführung des Schrittes d) alternativ oder kumulativ bei Erreichen eines vorgegebenen Grenzwertes hinsichtlich einer der beiden unteren Leistungsschranken abschalten. In vorteilhafter Weise können so Schäden am Heizgerät oder Unfälle aufgrund unsicherer Betriebszustände verhindert werden.

Gemäß einer bevorzugten Ausgestaltung kann in regelmäßigen (zeitlichen) Abständen und/oder nach Bedarf eine Verifikation der Signale der für die Durchführung eines hier vorgeschlagenen Verfahrens notwendigen Sensoren erfolgen. Dies sind insbesondere ein Temperatursensor für eine Vorlauftemperatur, ein Temperatursensor für die Rücklauftemperatur und/oder eine Ionisationselektrode.

Beispielsweise kann eine Verifikation der Temperatursensoren in einem Rücklauf und Vorlauf eines Heizkreislaufes erfolgen, indem ein Drei-Wege-Ventil Vorlauf und Rücklauf des Heizkreislaufes über einen Wärmetauscher zur Warmwasserbereitstellung verbindet und so die Signale der Temperatursensoren, angeordnet beispielsweise vor und/oder nach einem (Haupt)Wärmetauscher, verglichen werden können. Eine ermittelte Temperaturdifferenz zwischen den beiden Temperatursensoren kann für eine Kalibrierung derer Signale genutzt werden, da für ein hier vorgeschlagenes Verfahren lediglich die Temperaturdifferenz herangezogen wird. Eine Verifikation der Durchflussrate D_{P}, die durch interne Routinen der Umwälzpumpe berechnet wird, kann erfolgen, indem das Signal der intern ermittelten Durchflussrate D_{P} bei verschiedenen Geschwindigkeiten (Drehzahlen) der Umwälzpumpe überprüft wird. Eine derartige Verifikation kann insbesondere durchgeführt werden, wenn sich das Heizgerät in einem Standby-Modus befindet oder während eines Kesselnachlaufes.

Nach einem weiteren Aspekt wird auch ein Computerprogramm vorgeschlagen, welches zur (zumindest teilweisen) Durchführung eines hier vorgestellten Verfahrens eingerichtet ist. Dies betrifft mit anderen Worten insbesondere ein Computerprogramm (-produkt), umfassend Befehle, die bei der Ausführung des Programms durch einen Computer diesen veranlassen, ein hier beschriebenes Verfahren auszuführen.

Nach einem weiteren Aspekt wird auch ein maschinenlesbares Speichermedium vorgeschlagen, auf dem das Computerprogramm gespeichert ist. Regelmäßig handelt es sich bei dem maschinenlesbaren Speichermedium um einen computerlesbaren Datenträger.

Nach einem weiteren Aspekt wird auch ein Regel- und Steuergerät für ein Heizgerät vorgeschlagen, eingerichtet zur Durchführung eines hier vorgestellten Verfahrens. Das Regel- und Steuergerät kann hierzu beispielsweise einen Prozessor aufweisen bzw. über diesen verfügen. In diesem Zusammenhang kann der Prozessor beispielsweise das auf einem Speicher (des Regel- und Steuergeräts) hinterlegte Verfahren ausführen.

Nach einem weiteren Aspekt wird auch ein Heizgerät vorgeschlagen, aufweisend ein hier vorgeschlagenes Regel- und Steuergerät. Bei dem Heizgerät handelt es sich insbesondere um ein Gasheizgerät mit einem Brenner und einer Fördereinrichtung, die ein Gemisch aus Brenngas und Verbrennungsluft zu dem Brenner fördern kann. Das Heizgerät kann insbesondere einen pneumatischen Gas-Luftverbund aufweisen.

Die im Zusammenhang mit dem Verfahren erörterten Details, Merkmale und vorteilhaften Ausgestaltungen können entsprechend auch bei dem hier vorgestellten Computerprogramm, dem Speichermedium, dem Regel- und Steuergerät, dem Heizgerät und/oder der Verwendung auftreten und umgekehrt. Insoweit wird auf die dortigen Ausführungen zur näheren Charakterisierung der Merkmale vollumfänglich Bezug genommen.

Hier werden somit ein Verfahren zum Erkennen einer blockierten Abgasanlage einer Heizungsanlage, ein Computerprogramm, ein Speichermedium, ein Regel- und Steuergerät und ein Heizgerät angegeben, welche die mit Bezug auf den Stand der Technik geschilderten Probleme zumindest teilweise lösen. Insbesondere tragen das Verfahren, das Computerprogramm, das Speichermedium, das Regel- und Steuergerät, sowie das Heizgerät zumindest dazu bei, einen sicheren Betrieb eines Heizgerätes auch bei einem zumindest teilweise blockierten Abgasweg zu ermöglichen. Insbesondere kann mit einem hier vorgeschlagenen Verfahren ein Leistungsbereich erkannt werden, in dem trotz der teilweisen Blockierung des Abgasweges ein sicherer Betrieb möglich ist.

Zudem kann die Erfindung besonders einfach umgesetzt werden. So ist für die Durchführung eines hier vorgeschlagenen Verfahrens keine zusätzliche Sensorik eines Heizgerätes notwendig. Somit ist auch eine Durchführung auf bestehenden Heizgeräten problemlos möglich. Hierfür ist es lediglich notwendig, beispielsweise ein hier vorgeschlagenes Computerprogramm auf einem Speicher des Regel- und Steuergerätes des Heizgerätes zu hinterlegen.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
Fig. 1: einen Ablauf eines hier vorgeschlagenen Verfahrens,
Fig. 2: eine Heizungsanlage, aufweisend ein hier beschriebenes Heizgerät,
Fig. 3: eine Darstellung von Parameterverläufen, die sich bei der Durchführung eines hier vorgestellten Verfahrens einstellen können,
Fig. 4: eine Darstellung eines Rohdaten-Ionisationssignals und eines hybriden Ionisationssignals, und
Fig. 5: eine Darstellung des hybriden Ionisationssignals und der Leistung des Heizgerätes.

Fig. 1 zeigt beispielhaft und schematisch einen Ablauf eines hier vorgeschlagenen Verfahrens. Das Verfahren dient zum sicheren Betreiben eines Heizgerätes 2 bei einem zumindest teilweise blockierten Abgasweg bzw. einer zumindest teilweise blockierten Abgasanlage des Heizgerätes 2. Die mit den Blöcken 110,120 und 130 dargestellte Reihenfolge der Schritte a), b) und c) kann sich bei einem regulären Betriebsablauf einstellen. Insbesondere können jedoch die Schritte a), b) und c) permanent oder in regelmäßigen (bedarfsgerechten) Abständen durchgeführt werden.

In Block 110 erfolgt gemäß Schritt a) ein Ermitteln einer ersten unteren Leistungsschranke des Heizgerätes 2 basierend auf der Durchflussrate eines Heizkreislaufes 3 der Heizungsanlage 1.

In Block 120 erfolgt gemäß Schritt b) ein Ermitteln einer zweiten unteren Leistungsschranke des Heizgerätes 2 basierend auf einem Ionisationssignal der Flamme des Heizgerätes 1.

In Block 130 erfolgt gemäß Schritt c) ein Betreiben des Heizgerätes 1 in einem Leistungsbereich oberhalb des größeren Wertes von erster und zweiter unterer Leistungsschranke.

Fig. 2 zeigt beispielhaft und schematisch eine Heizungsanlage 1, aufweisend ein hier vorgeschlagenes Heizgerät 2. Die Heizungsanlage 1 hat einen Heizkreislauf 3, umfassend einen Vorlauf 4, in dem eine Umwälzpumpe 18 angeordnet sein kann, und einen Rücklauf 5. Bei in Betrieb befindlicher Umwälzpumpe 18 kann ein Wärmeträger bzw. Heizfluid den Heizkreislauf 3 in einer Strömungsrichtung 7 durchströmen. Zur Messung einer Vorlauf- und Rücklauftemperatur des Heizkreislaufes 3 kann im Vorlauf 4 und im Rücklauf 5 ein Temperatursensor angeordnet sein, die elektrisch mit einem Regel- und Steuergerät 8 des Heizgerätes 2 verbunden sein können.

Das Heizgerät 2 kann einen Luftansaugkanal 12 umfassen, durch den Verbrennungsluft strömen kann. Im Luftansaugkanal 12 kann eine Venturieinrichtung (Venturidüse) angeordnet sein, in der ein Unterdruck entstehen kann, der einen, über eine Gaszuführung 13 zuzuführenden, Massestrom Brenngas steuern kann. Im sich anschließenden Gemischkanal 14 kann eine Fördereinrichtung 6 angeordnet sein, die das Gemisch aus Verbrennungsluft und Brenngas einem Brenner 9 zuführen kann. Der Brenner 9 kann in einer Brennkammer 15 angeordnet sein, die einen Wärmetauscher 16 umfassen kann, der derart mit dem Heizkreislauf 3 verbunden ist, dass er vom Wärmeträger durchströmt werden kann. Am Brenner 9 kann zudem eine Ionisationselektrode 17 angeordnet sein, die ein Ionisationssignal einer Flamme des Brenners 9 erfassen kann. Die Ionisationselektrode 17 kann mit dem Regel- und Steuergerät 8 elektrisch verbunden sein.

Die bei der Verbrennung des Gemisches aus Verbrennungsluft und Brenngas durch den Brenner 9 in der Brennkammer 15 entstehenden Verbrennungsprodukte können einem Abgasweg, hier als Abgaskanal 10 ausgebildet, zugeführt werden, der von der Brennkammer 15 aus dem Heizgerät 1 herausführt. An den Abgaskanal 10 schließt sich eine Abgasanlage 11 an, die die Verbrennungsprodukte beispielsweise zu einem Schornstein eines Gebäudes führen kann. Abgaskanal 10 und Abgasanlage 11 bilden dabei den Abgasweg.

Im Vorlauf 4 kann ein Temperatursensor Vorlauf 36 und im Rücklauf 5 ein Temperatursensor Rücklauf 37 angeordnet sein. Ein Drei-Wege-Ventil 34 kann in einer Schaltposition dazu eingerichtet sein, den Vorlauf 4 und Rücklauf 5 über einen Wärmetauscher Warmwasserbereitung 35 zu verbinden. Dabei kann der Wärmeträger im Heizkreislauf 3 über den Wärmetauscher Warmwasserbereitung 35 Wärme auf einen Volumenstrom Brauch- oder Trinkwasser übertragen und so Warmwasser bereitstellen. Diese Schaltposition des Drei-Wege-Ventils ermöglicht auch eine Überprüfung der Temperatursensoren Vorlauf 36 und Rücklauf 37, da insbesondere ohne einen Volumenstrom zu erwärmendes Brauch- oder Trinkwasser und eine damit verbundene Abkühlung des Wärmeträgermediums im Wärmetauscher Warmwasserbereitung 35 im Wesentlichen die gleiche Temperatur aufweisen müssen.

Fig. 3 zeigt beispielhaft und schematisch Parameterverläufe in einem Diagramm, die sich bei der Durchführung eines hier vorgeschlagenen Verfahrens einstellen können. Die Abszisse des dargestellten Diagramms repräsentiert die Leistung Q des Heizgerätes 2 und die Ordinatenachse das Verhältnis von Verbrennungsluft / Verbrennungsgas η. Der Einfluss von verschiedenen Blockierungen des Abgasweges (Abgaskanal 10 oder Abgasanlage 11) ist durch Kurven 33 dargestellt.

Es sind die Verläufe einer unteren Leistungsschranke basierend auf der Durchflussrate der Umwälzpumpe 21, einer unteren Leistungsschranke basierend auf dem Ionisationssignal der Flamme 23 und einer unteren Leistungsschranke basierend auf der maximalen Durchflussrate der Umwälzpumpe 22 dargestellt. In einem kritischen Bereich 19 kann eine unsaubere Verbrennung auftreten, einhergehend mit einer Verunreinigung von Abgaskanal 10 und Abgasanlage 11 und der Umwelt.

Fig. 4 zeigt beispielhaft und schematisch ein Diagramm mit einem Rohdaten- Ionisationssignal 25 und einem daraus abgeleiteten hybriden Ionisationssignal 26 in Abhängigkeit der Zeit t. Gut erkennbar gelingt es dem hybriden Ionisationssignal 26 das Rauschen des Rohdaten-Ionisationssignales 25 auszumitteln und dieses zu verstärken. In einem kritischen Bereich 19 kann es zu einer unsauberen Verbrennung kommen. Ein Flammenverlust 27 kann insbesondere in einem Bereich zwischen dem kritischen Bereich 20 und der unteren Leistungsschranke basierend auf dem Ionisationssignal der Flamme 23 auftreten.

Fig. 5 zeigt beispielhaft und schematisch ein hybrides Ionisationssignal 26 und eine Leistung des Heizgerätes 2 über eine Zeit t. Das Betreiben des Heizgerätes 2 erfolgt mit einer unteren Leistungsschranke 30. Für das hybride Ionisationssignal 26 wurde eine erste Grenze 28 und eine zweite Grenze 29 festgelegt. Ein Erreichen der ersten Grenze 28 durch das hybride Ionisationssignal 26 zeigt eine Destabilisierung der Flamme 16 an, wobei bei einem Überschreiten der ersten Grenze 28 durch das hybride Ionisationssignal 26 die Leistung des Heizgerätes temporär für die Zeit des Überschreitens angehoben werden kann. Ein Erreichen der zweiten Grenze 29 durch das hybride Ionisationssignal 26 kann einen kritischen Zustand der Flamme 16 anzeigen. Um einen Flammenverlust nachhaltig, also auch im weiteren Betrieb, zu vermeiden, kann beispielsweise dauerhaft die untere Leistungsschranke 30 um einen Offset 32 erhöht werden.

### Bezugszeichenliste

- 1: Heizungsanlage
- 2: Heizgerät
- 3: Heizkreislauf
- 4: Vorlauf
- 5: Rücklauf
- 6: Fördereinrichtung
- 7: Strömungsrichtung Heizkreislauf
- 8: Regel- und Steuergerät
- 9: Brenner
- 10: Abgaskanal
- 11: Abgasanlage
- 12: Luftansaugkanal
- 13: Gaszuführung
- 14: Gemischkanal
- 15: Brennkammer
- 16: Wärmetauscher
- 17: Ionisationselektrode
- 18: Umwälzpumpe
- 19: kritischer Bereich
- 20: Flammenverlust
- 21: untere Leistungsschranke basierend auf Durchflussrate der Umwälzpumpe
- 22: untere Leistungsschranke basierend auf der maximalen Durchflussrate der Umwälzpumpe
- 23: untere Leistungsschranke basierend auf dem Ionisationssignal der Flamme
- 24: Arbeitsbereich
- 25: Rohdaten-Ionisationssignal
- 26: hybrides Ionisationssignal
- 27: Flammenverlust
- 28: erste Grenze
- 29: zweite Grenze
- 30: untere Leistungsschranke
- 31: Leistung des Heizgerätes
- 32: Offset
- 33: Einfluss von verschiedenen Blockierungen des Abgasweges
- 34: Drei-Wege-Ventil
- 35: Wärmetauscher Warmwasserbereitung
- 36: Temperatursensor Vorlauf
- 37: Temperatursensor Rücklauf

## Patentansprüche

1. Verfahren zum Betreiben eines flammenbildenden Heizgerätes (2) einer Heizungsanlage (1) mit einem Heizkreislauf (3), umfassend zumindest die folgenden Schritte:
a) Ermitteln einer ersten unteren Leistungsschranke des Heizgerätes (2) basierend auf der Durchflussrate des Heizkreislaufes (3),
b) Ermitteln einer zweiten unteren Leistungsschranke des Heizgerätes (2) basierend auf einem Ionisationssignal der Flamme des Heizgerätes (2),
c) Betreiben des Heizgerätes (2) in einem Leistungsbereich über dem größeren Wert von erster Leistungsschranke oder zweiter Leistungsschranke.

2. Verfahren nach Anspruch 1, wobei in einem Schritt d) das Heizgerät (2) eine Fehlermeldung bereitstellt oder versendet, wenn zumindest eine der beiden unteren Leistungsschranken einen vorgegebenen Grenzwert erreicht.

3. Verfahren nach Anspruch 2, wobei in Schritt d) das Heizgerät (2) sich zusätzlich abschaltet.

4. Verfahren nach einem der vorangehenden Ansprüche, wobei in einem Schritt e) eine Verifikation der Signale einer Ionisationselektrode (17) des Heizgerätes (2) und/ oder mindestens eines Temperatursensors eines Vorlaufs (4) oder eines Rücklaufs (5) des Heizkreislaufes (3) durchgeführt wird.

5. Verfahren nach einem der vorangehenden Ansprüche, wobei die Durchflussrate des Heizkreislaufes (3) durch
- eine Umwälzpumpe (18) des Heizkreislaufes (3) bereitgestellt wird, oder
- zumindest anhand einer Temperatur des Vorlaufs (4) und Rücklaufs (5) des Heizkreislaufes (3), einem Trägheitsfaktor eines Wärmetauschers (16) des Heizgerätes (2) und einer Leistung des Heizgerätes (2) ermittelt wird.

6. Verfahren nach einem der vorangehenden Ansprüche, wobei in Schritt b) ein hybrides Ionisationssignal der Flamme des Heizgerätes (2) herangezogen wird, wobei das hybride Signal ein Rauschen des Ionisationssignals und eine Signalabschwächung berücksichtigt.

7. Computerprogramm, welches zur Durchführung eines Verfahrens nach einem der vorangehenden Ansprüche eingerichtet ist.

8. Maschinenlesbares Speichermedium, auf dem das Computerprogramm nach Anspruch 7 gespeichert ist.

9. Regel- und Steuergerät (8) für ein Heizgerät (2), eingerichtet zur Durchführung eines Verfahrens nach einem der Ansprüche 1 bis 6.

10. Heizgerät (2), aufweisend ein Regel- und Steuergerät (8) nach Anspruch 9.

11. Heizgerät (2) nach Anspruch 10, aufweisend eine pneumatische Gemischregelung.

## Claims

1. Method for operating a flame-forming heating device (2) of a heating system (1) with a heating circuit (3), comprising at least the following steps:
a) determining a first lower power limit of the heating device (2) based on the flow rate of the heating circuit (3),
b) determining a second lower power limit of the heating device (2) based on an ionisation signal of the flame of the heating device (2),
c) operating the heating device (2) in a power range above the greater of the first power limit or the second power limit.

2. Method according to claim 1, wherein in a step d) the heating device (2) provides or sends an error message when at least one of the two lower power limits reaches a predetermined limit value.

3. Method according to claim 2, wherein in step d) the heating device (2) additionally switches off.

4. Method according to one of the preceding claims, wherein in a step e) a verification of the signals of an ionisation electrode (17) of the heating device (2) and/or at least one temperature sensor of a flow (4) or a return (5) of the heating circuit (3) is carried out.

5. Method according to one of the preceding claims, wherein the flow rate of the heating circuit (3) is determined by
- a circulation pump (18) of the heating circuit (3), or
- is determined at least on the basis of a temperature of the flow (4) and return (5) of the heating circuit (3), an inertia factor of a heat exchanger (16) of the heating device (2) and a power of the heating device (2).

6. Method according to one of the preceding claims, wherein in step b) a hybrid ionisation signal of the flame of the heating device (2) is used, wherein the hybrid signal takes into account a noise of the ionisation signal and a signal attenuation.

7. A computer programme which is arranged to carry out a method according to any of the preceding claims.

8. Machine-readable storage medium on which the computer program according to claim 7 is stored.

9. A regulating and control device (8) for a heating appliance (2), arranged for carrying out a method according to any one of claims 1 to 6.

10. Heating appliance (2), comprising a regulating and control device (8) according to claim 9.

11. Heating device (2) according to claim 10, comprising a pneumatic mixture control.

## Revendications

1. Procédé de fonctionnement d'un appareil de chauffage (2) produisant des flammes d'une installation de chauffage (1) avec un circuit de chauffage (3) comprenant au moins les étapes suivantes :
a) la détermination d'une première limite de puissance inférieure de l'appareil de chauffage (2) sur la base du débit du circuit de chauffage (3),
b) la détermination d'une seconde limite de puissance inférieure de l'appareil de chauffage (2) sur la base d'un signal d'ionisation de la flamme de l'appareil de chauffage (2),
c) le fonctionnement de l'appareil de chauffage (2) dans une plage de puissance au-dessus de la valeur supérieure de la première limite de puissance ou seconde limite de puissance.

2. Procédé selon la revendication 1, dans lequel dans une étape d), l'appareil de chauffage (2) fournit ou envoie un message d'erreur lorsqu'au moins l'une des deux limites de puissance inférieures atteint une valeur limite prédéfinie.

3. Procédé selon la revendication 2, dans lequel dans l'étape d), l'appareil de chauffage (2) s'arrête en outre.

4. Procédé selon l'une quelconque des revendications précédentes, dans lequel dans une étape e), une vérification des signaux d'une électrode d'ionisation (17) de l'appareil de chauffage (2) et/ou au moins d'un capteur de température d'une conduite aller (4) ou d'une conduite retour (5) du circuit de chauffage (3) est effectuée.

5. Procédé selon l'une quelconque des revendications précédentes, dans lequel le débit du circuit de chauffage (3)
- est fourni par une pompe de recirculation (18) du circuit de chauffage (3), ou
- est déterminé au moins à l'aide d'une température de la conduite aller (4) et de la conduite retour (5) du circuit de chauffage (3), d'un facteur d'inertie d'un échangeur de chaleur (16) de l'appareil de chauffage (2) et d'une puissance de l'appareil de chauffage (2).

6. Procédé selon l'une quelconque des revendications précédentes, dans lequel dans l'étape b), un signal d'ionisation hybride de la flamme de l'appareil de chauffage (2) est utilisé, dans lequel le signal hybride tient compte d'un bruit du signal d'ionisation et d'un affaiblissement de signal.

7. Programme informatique qui est conçu pour la réalisation d'un procédé selon l'une quelconque des revendications précédentes.

8. Support de stockage lisible par machine sur lequel le programme informatique selon la revendication 7 est stocké.

9. Appareil de régulation et de commande (8) pour un appareil de chauffage (1), conçu pour la réalisation d'un procédé selon l'une quelconque des revendications 1 à 6.

10. Appareil de chauffage (2) présentant un appareil de régulation et de commande (8) selon la revendication 9.

11. Appareil de chauffage (2) selon la revendication 10 présentant une régulation de mélange pneumatique.
